# EUROPÄISCHE PATENTSCHRIFT

(11) **EP 0 783 862 B1**
(45) Veröffentlichungstag und Bekanntmachung des Hinweises auf die Patenterteilung: **22.09.1999**
(21) Anmeldenummer: 96120469.0
(22) Anmeldetag: 19.12.1996
(51) Int. Cl.: A47K 3/16

(54) **Wannenträger für Bade- oder Duschwannen**
Support for bath tubs or shower trays
Support pour cuvettes de baignoire ou de douche

(30) Priorität: 12.01.1996 DE 19600839
(43) Veröffentlichungstag der Anmeldung: 16.07.1997
(73) Patentinhaber: Kunststofftechnik Schedel GmbH, D-08223 Falkenstein (DE)
(72) Erfinder: Schedel, Wolfgang c/o AUTOMA MULTI STYRENE(PTY)LTD, Sebenza, Edenvale 1610 (ZA)
(74) Vertreter: Kessel, Egbert, Dipl.-Ing.

(56) Entgegenhaltungen:
- EP-A- 0 640 313
- DE-A- 3 616 421
- DE-U- 9 313 845

## Beschreibung

Die Erfindung betrifft einen Wannenträger für Bade- oder Duschwannen, bestehend aus einem im wesentlichen kastenförmigen Gebilde, das aus mindestens einem Bodenteil, zwei Längs- und zwei Querwänden zusammensetzbar ist, wobei an den Verbindungsflächen Profilierungen vorgesehen sind.

Aus der DE 33 10 084 ist ein Wannenträger für Bade- und Duschwannen bekannt, dessen Quer- und Längswände aus zusammensetzbaren Einzelelementen bestehen. Die Einzelelemente weisen nutartige Profilierungen auf, in die korrespondierend profilierte Leisten einsteckbar und über Schraubverbindungen befestigbar sind. Die Quer- und Längswände werden durch an den Leisten befestigbare Winkelprofile miteinander verbunden.

Dieser zusammensetzbare Wannenträger ist nachteilig, da zur Montage eine Vielzahl von Befestigungselementen zusammengefügt werden muß, was einen hohen Zeitaufwand erfordert. Außerdem kann dieser Wannenträger unter beengten räumlichen Bedingungen nicht montiert werden, da das zur Montage notwendige Einstecken der Profilleisten in die darin vorgesehene Nuten einen hohen Platzbedarf erfordert.

Ein weiterer Wannenträger ist aus der DE 37 40 451 bekannt. Die Längs- und Querwände dieses Wannenträgers bestehen aus verschiedenen Einzelelementen wie Längswandabschnitten und Querwänden, die unter Zuhilfenahme von separaten Verbindungsprofilen nach dem Baukastenprinzip zusammensetzbar sind.

Ein Nachteil dieses Wannenträgers ist darin zu sehen, daß zum Zusammenbau gesonderte Verbindungsprofile notwendig sind, deren Herstellung zusätzliche Kosten verursacht. Ein weiterer Nachteil der Verbindung der Einzelelemente mittels separater Verbindungsprofile besteht darin, daß diese in den zu verbindenden Einzelelementen nicht fest, sondern mit einem gewissen Spiel aufgenommen sind. Dadurch ist eine formstabile Verbindung der Einzelelemente nicht gewährleistet. Diese ist aber erforderlich, um die spätere Verkleidung des Wannenträgers mit Fliesen nicht unnötig zu erschweren.

Aufgabe der vorliegenden Erfindung ist es, einen Wannenträger für Bade- oder Duschwannen zu schaffen, mit dem die Nachteile nach dem Stand der Technik beseitigt werden.

Diese Aufgabe wird durch die Merkmale des Patentanspruchs 1 gelöst. Zweckmäßige Weiterbildungen der Erfindung ergeben sich aus den Merkmalen der Ansprüche 2 - 16.

Nach Maßgabe der Erfindung sind die Profilierungen in Form miteinander korrespondierender Positiv- und Negativprofile ausgebildet und in einstückiger Ausbildung mit dem Bodenteil sowie den Längs- und den Querwänden hergestellt.

Der so geschaffene Wannenträger hat den Vorteil, daß zu dessen Montage keine gesonderten Befestigungselemente oder Werkzeuge notwendig sind. Die Montage kann daher ohne großen Zeitaufwand und auch unter beengten räumlichen Bedingungen durchgeführt werden. Da die Profilierungen in einstückiger Ausbildung mit dem Bodenteil sowie den Längs- und Querwänden hergestellt sind, weist der Wannenträger im zusammengesetzten Zustand eine Formstabilität auf, die der eines einstückig hergestellten Wannenträgers kaum nachsteht.

Gemäß einer vorteilhaften Ausgestaltung der Erfindung weist das Bodenteil und jede der Querwände je zwei Verbindungsflächen zur Verbindung mit den Längswänden auf. Ein unter Verwendung der erfindungsgemäß ausgestalteten Profilierungen zusammengesetzter Wannenträger ist so stabil, daß auf Verbindungsflächen zwischen dem Bodenteil und den Querwänden verzichtet werden kann. Das Bodenteil kann demzufolge materialsparend so ausgebildet sein, daß es nur einen Abschnitt der durch die Längs- und Querwände gebildeten Bodenöffnung ausfüllt.

Gemäß einem weiteren vorteilhaften Merkmal der Erfindung weisen die Längswände je eine Verbindungsfläche zur Verbindung mit dem Bodenteil auf, an der ein federartig ausgebildeter erster Vorsprung zum Eingriff in eine an der Oberfläche des Bodenteils vorgesehene nutartige erste Ausnehmung und ein zweiter Vorsprung zum Eingriff in eine an der Seitenlängsfläche des Bodenteils vorgesehene zweite Ausnehmung vorgesehen ist. Diese Ausgestaltung der Profilierung ermöglicht eine einfache und stabile Befestigung der Seitenwände am Bodenteil.

Vorteilhafterweise sind die Längswände bei in der nutartigen ersten Ausnehmung aufgenommenem federartigen ersten Vorsprung um das Bodenteil verschwenkbar, so daß der zweite Vorsprung mit der zweiten Ausnehmung in Eingriff bringbar ist. Gemäß einem weiteren vorteilhaften Merkmal der Erfindung ist an den Verbindungsflächen der Längswände je eine zur Längsseitenfläche des Bodenteils korrespondierende Aussparung vorgesehen, deren Randflächen im zusammengesetzten Zustand die Seitenquerflächen des Bodenteils umgreifen. Dadurch ist sichergestellt, daß die am Bodenteil angebrachten Längswände zuverlässig in der korrekten Montageposition sitzen.

Gemäß einer weiteren Ausgestaltung ist im zusammengesetzten Zustand die Außenseite einer ersten Längswand vertikal und die einer zweiten Längswand schräg in Richtung des Bodenteils kasteneinwärts verlaufend angeordnet. Dadurch wird ein Wannenträger mit Untertritt geschaffen, der ein verbessertes Herantreten an die im Wannenträger aufgenommenen Wanne gewährleistet.

Die Neigung der Längswände kann durch die Ausgestaltung der Aussparung variiert werden. Vorteilhafterweise ist vorgesehen, daß die an der ersten Längswand vorgesehene Aussparung einen parallel zu einer ersten Außenseite verlaufenden ersten Grund aufweist, und die an der zweiten Längswand vorgesehene Aussparung einen parallel zu einer zweiten Außenseite verlaufenden zweiten Grund aufweist.

Vorteilhafterweise sind die an den Längswänden zur Verbindung mit den Querwänden vorgesehenen Positiv- bzw. Negativprofile hinterschnitten ausgebildet. Dies ermöglicht eine besonders feste Verbindung der Längs- mit den Querwänden. Die Herstellung dieser Verbindung kann gemäß einem weiteren vorteilhaften Ausgestaltungsmerkmal der Erfindung dadurch vereinfacht werden, daß die Positiv- bzw. Negativprofile vertikal verlaufen und sich in Richtung des Bodenteils verjüngen.

Gemäß einem weiteren Ausgestaltungsmerkmal der Erfindung ist an den Querwänden das Positivprofil und an den Längswänden das Negativprofil vorgesehen. Um auch die schrägverlaufende zweite Längswand mit den Querwänden verbinden zu können, sind vorteilhafterweise an der zweiten Längswand je zwei versetzt angeordnete Negativprofile zur Verbindung mit den Querwänden vorgesehen.

Gemäß einer weiteren vorteilhaften Ausgestaltung kann das Positiv- bzw. Negativprofil ein Schwalbenschwanz-, T-, Rund-, Dreiecks- oder Vierecksprofil sein. Auch andere hinterschnittene Profilformen sind denkbar.

In weiterer besonders vorteilhafter Ausgestaltung sind die Quer- und Längswände durch an den Positiv- und Negativprofilen vorgesehene Rastverbindungen im zusammengesetzten Zustand vorzugsweise unlösbar verrastbar. Das dient dazu, den Wannenträger im korrekt zusammengesetzten Zustand zu verriegeln, so daß insbesondere auch bei einer Aufstellung des Wannenträgers auf einem unebenen Boden die relative Lage der Quer- und Längswände zueinander gesichert ist. Die Rastverbindung kann bsp. durch einen am Positivprofil vorgesehenen Wulst und eine dazu korrespondierende Ausnehmung am Negativprofil gebildet sein.

Im zusammengesetzten Zustand kann zwischen den Querwänden und dem Bodenteil vorteilhafterweise eine Montageöffnung vorgesehen sein. Da nur eine der beiden Montageöffnungen zum Anschluß des Wannenablaufs benötigt wird, kann gemäß einem weiteren Ausgestaltungsmerkmal der Erfindung ein in die nicht benötigte Montageöffnung einsteckbares Bodenelement vorgesehen sein.

Schließlich hat es sich als vorteilhaft erwiesen, das Bodenteil sowie die Längs- und die Querwände aus Hartschaum und/oder Partikelschaum herzustellen. Auch andere Elemente, wie das Bodenelement, können aus Hartschaum und/oder Partikelschaum hergestellt sein. Als Partikelschaum haben sich besonders expandiertes Polypropylen oder Polyäthylen bewährt.

In der Zeichnung ist ein bevorzugtes Ausführungsbeispiel der Erfindung dargestellt.

Es zeigen
- Fig. 1: eine Ansicht der Längsseite des Wannenträgers,
- Fig. 2: eine Ansicht der Querseite des Wannenträgers nach Fig. 1,
- Fig. 3: eine Draufsicht auf den Wannenträger nach Fig. 1,
- Fig. 4: eine Ansicht der Seitenlängsfläche des Bodenteils des Wannenträgers nach Fig. 1,
- Fig. 5: eine Ansicht der Seitenquerfläche des Bodenteils nach Fig. 4,
- Fig. 6: eine Draufsicht auf das Bodenteils nach Fig. 4,
- Fig. 7: eine Detailansicht nach Fig. 5,
- Fig. 8: eine Ansicht der Außenseite der ersten Längswand des Wannenträgers nach Fig. 1,
- Fig. 9: eine Ansicht der Querseite der Langswand nach Fig. 8,
- Fig. 10: eine Draufsicht auf die Längswand nach Fig. 8,
- Fig. 11: eine Ansicht der Innenseite der zweiten Längswand nach Fig. 1,
- Fig. 12: eine Ansicht der Querseite der Längswand nach Fig. 11,
- Fig. 13: eine Draufsicht auf die Längswand nach Fig. 11,
- Fig. 14: eine Ansicht der Außenseite der Querwand nach Fig. 1,
- Fig. 15: eine Ansicht der ersten Querseite der Querwand nach Fig. 14,
- Fig. 16: eine Ansicht der zweiten Querseite der Querwand nach Fig. 14,
- Fig. 17: eine Draufsicht auf die Querwand nach Fig. 14,
- Fig. 18: einen Schnitt durch einen ersten federartigen Vorsprung und
- Fig. 19: eine Draufsicht auf ein versetzt angeordnetes Negativprofil.

In den Fig. 1 - 3 ist ein aus einem Bodenteil 1, einer ersten und zweiten Querwand 2 und 3 sowie einer ersten und zweiten Längswand 4 und 5 zusammengesetzter Wannenträger dargestellt. Wie insbesondere aus Fig. 3 ersichtlich ist, sind die erste und die zweite Querwand 2 und 3 über hinterschnitten ausgebildete T-Positiv- und Negativprofile 6a, 6b, 6c, 18a, 18b und 18c mit der ersten und der zweiten Längswand 4 und 5 verbunden. Zur Verbindung der Querwände 2 und 3 mit der zweiten Längswand 5 sind jeweils zwei um eine horizontale Ebene versetzt angeordnete T-Profile 6a und 6b vorgesehen. Die Verbindung der Querwände 2 und 3 mit der ersten Längswand 4 erfolgt dagegen durch ein vertikal angeordnetes T-Profil 6c.

Das Bodenteil 1 erstreckt sich in seiner Länge nur über einen Teil der durch die Quer- und Längswände 2, 3, 4 und 5 gebildeten Bodenöffnung, so daß zwischen jeder Querwand 2 und 3 und dem Bodenteil 1 eine im wesentlichen rechteckige Montageöffnung 7 zum Anschluß des Ablaufs der Wanne verbleibt.

In den Fig. 4 - 7 ist das Bodenteil 1 im Detail dargestellt. Zwei nutartige erste Ausnehmungen 9 erstrecken sich auf der Oberseite des Bodenteils parallel zu dessen Seiterlängsflächen 8. Die erste Ausnehmung 9 wird randlich durch eine halbrund ausgebildete Schulter 10 begrenzt. Die Seitenlängsflächen 8 weisen an ihrer bodenseitigen Kante eine sich über die gesamte Länge des Bodenteils 1 erstreckende zweite Ausnehmung 11 auf. Zur Abstützung des Bodenteils 1 gegen den Untergrund sind zwischen den Seitenlangsflächen 8 parallel, quer und schräg dazu verlaufende Stege 12 vorgesehen.

Die Fig. 8 - 10 zeigen Seitenansichten der sowie eine Draufsicht auf die erste Längswand 4. An deren Innenseite sind randlich zwei hinterschnittene dritte T-Negativprofile 6c vorgesehen. Ferner weist die Innenseite eine im wesentlichen rechteckige Aussparung 13 auf. An deren oberer Randfläche steht ein federartig ausgebildeter erster Vorsprung 14 vor. Im bodenseitigen Bereich der Aussparung 13 sind im wesentlichen quaderförmig ausgebildete zweite Vorsprünge 15 angeformt. Ein erster Grund 16a der Aussparung 13 verläuft parallel zur ersten Außenseite 17a.

Die Fig. 11 - 13 zeigen die zweite Längswand 5 in Seitenansicht sowie in Draufsicht. Ein zweites T-Negativprofil 6b ist gegenüber einem ersten T-Negativprofil 6a in Richtung einer zweiten Außenseite 17b versetzt angeordnet. Der Versatz entspricht - wie aus Fig. 13 ersichtlich ist - der maximalen Profiltiefe des ersten T-Negativprofils 6a. An der Oberkante der Aussparung 13 sind wiederum der federartige erste Vorsprung 14 und im Bereich der bodenseitigen Kante die zweiten Vorsprünge 15 angeformt. Ein zweiter Grund 16b der Aussparung 13 verläuft schräg zur zweiten Außenseite 17b.

Die Fig. 15 - 17 zeigen Seitenansichten der sowie eine Draufsicht auf die erste Querwand 2. Diese weist an ihren Querseiten hinterschnittene erste, zweite und dritte T-Positivprofile 18a, 18b und 18c auf. Das zweite T-Positivprofil 18b ist gegenüber dem ersten T-Positivprofil 18a um die Profilhöhe des ersten T-Positivprofils 18a nach außen versetzt, so daß sich eine abgestufte Profilanordnung ergibt. Zwischen dem ersten und dem zweiten T-Positivprofil 18a und 18b ist ein profilfreier Zwischenabschnitt 18d vorgesehen.

Fig. 17 zeigt eine Detailansicht des federartigen ersten Vorsprungs 14. Der halbrund profilierte Übergang vom Grund 16a bzw. 16b der Aussparung 13 ist korrespondierend zur Schulter 10 der nutartigen ersten Ausnehmung 9 ausgebildet.

In Fig. 18 ist eine Draufsicht auf die versetzt angeordneten T-Negativprofile 6a bzw. 6b gezeigt. Diese Darstellung zeigt beispielhaft, daß die hinterschnittenen Profilierungen T-förmig oder auch halbrund ausgestaltet sein können.

### Bezugszeichenliste

- 1: Boden
- 2: erste Querwand
- 3: zweite Querwand
- 4: erste Längswand
- 5: zweite Längswand
- 6a: erstes T-Negativprofil
- 6b: zweites T-Negativprofil
- 6c: drittes T-Negativprofil
- 7: Montageöffnung
- 8: Seitenlängsfläche
- 9: erste Ausnehmung
- 10: Schulter
- 11: zweite Ausnehmung
- 12: Steg
- 13: Aussparung
- 13a: Randfläche
- 14: erster Vorsprung
- 15: zweiter Vorsprung
- 16a: erster Grund
- 16b: zweiter Grund
- 17a: erste Außenseite
- 17b: zweite Außenseite
- 18a: erstes T-Positivprofil
- 18b: zweites T-Positivprofil
- 18c: drittes T-Positivprofil
- 18d: profilfreier Zwischenabschnitt

## Patentansprüche

1. Wannenträger für Bade- oder Duschwannen, bestehend aus einem im wesentlichen kastenförmigen Gebilde, das aus mindestens einem Bodenteil (1), zwei Längs- (4, 5) und zwei Querwänden (2, 3) zusammensetzbar ist, wobei an den Verbindungsflächen Profilierungen vorgesehen sind, **dadurch gekennzeichnet**, daß die Profilierungen in Form miteinander korrespondierender Positiv- und Negativprofile (6a, 6b, 6c, 9, 10, 11, 13, 14, 15, 18a, 18b, 18c) ausgebildet und in einstückiger Ausbildung mit dem Bodenteil (1) sowie den Längs- (4, 5) und den Querwänden (2, 3) hergestellt sind.

2. Wannenträger nach Anspruch 1, **dadurch gekennzeichnet**, daß das Bodenteil (1) und die Querwände (2, 3) je zwei Verbindungsflächen zur Verbindung mit den Längswänden (4, 5) aufweisen.

3. Wannenträger nach Anspruch 2, **dadurch gekennzeichnet**, daß die Längswände (4, 5) je eine Verbindungsfläche zur Verbindung mit dem Bodenteil (1) aufweisen, an der ein federartig ausgebildeter erster Vorsprung (14) zum Eingriff in eine an der Oberfläche des Bodenteils (1) vorgesehene nutartige erste Ausnehmung (9) und ein zweiter Vorsprung (15) zum Eingriff in eine an der Seitenlängsfläche des Bodenteils (1) vorgesehene zweite Ausnehmung (11) vorgesehen ist.

4. Wannenträger nach Anspruch 3, **dadurch gekennzeichnet**, daß die Längswände (4, 5) bei in der nutartigen ersten Ausnehmung (9) aufgenommenem federartigen ersten Vorsprung (14) um das Bodenteil (1) verschwenkbar sind, so daß der zweite Vorsprung (15) mit der zweiten Ausnehmung (11) in Eingriff bringbar ist.

5. Wannenträger nach einem der vorhergehenden Ansprüche, **dadurch gekennzeichnet**, daß an den Verbindungsflächen der Längswände (4, 5) je eine zur Seitenlängsfläche des Bodenteils (1) korrespondierende Aussparung (13) vorgesehen ist, deren Randflächen (13a) im zusammengesetzten Zustand die Seitenquerflächen des Bodenteils (1) umgreifen.

6. Wannenträger nach einem der vorhergehenden Ansprüche, **dadurch gekennzeichnet**, daß im zusammengesetzten Zustand die Außenseite (17a) einer ersten Längswand (4) vertikal und die einer zweiten Längswand (5) schräg in Richtung des Bodenteils (1) kasteneinwärts verlaufend angeordnet ist.

7. Wannenträger nach Anspruch 6, **dadurch gekennzeichnet**, daß die an der ersten Längswand (4) vorgesehene Aussparung (13) einen parallel zu einer ersten Außenseite (17a) verlaufenden ersten Grund (16a) aufweist, und die an der zweiten Längswand (5) vorgesehene Aussparung (13) einen parallel zu einer zweiten Außenseite (17b) verlaufenden zweiten Grund (16a) aufweist.

8. Wannenträger nach einem der vorhergehenden Ansprüche, **dadurch gekennzeichnet**, daß die an den Längswänden (4, 5) zur Verbindung mit den Querwänden (2, 3) vorgesehenen Positiv- bzw. Negativprofile (6a, 6b, 6c, 18a, 18b, 18c) hinterschnitten ausgebildet sind.

9. Wannenträger nach Anspruch 8, **dadurch gekennzeichnet**, daß die Positiv- bzw. Negativprofile (6a, 6b, 6c, 18a, 18b, 18c) vertikal verlaufen und sich in Richtung des Bodenteils (1) verjüngen.

10. Wannenträger nach Anspruch 8 oder 9, **dadurch gekennzeichnet**, daß an den Querwänden (2, 3) das Positivprofil (18a, 18,b, 18c) und an den Längswänden (4, 5) das Negativprofil (6a, 6b, 6c) vorgesehen ist.

11. Wannenträger nach einem der Ansprüche 6 bis 10, **dadurch gekennzeichnet**, daß an der zweiten Längswand (5) je zwei versetzt angeordnete Negativprofile (6a, 6b) zur Verbindung mit den Querwänden (2, 3) vorgesehen sind.

12. Wannenträger nach einem der Ansprüche 8 bis 11, **dadurch gekennzeichnet**, das Positiv- bzw. Negativprofil (6a, 6b, 6c, 18a, 18b, 18c) ein Schwalbenschwanz-, T-, Rund-, Dreiecks- oder Vierecksprofil ist.

13. Wannenträger nach einem der Ansprüche 8 bis 12, **dadurch gekennzeichnet**, daß die Quer- und die Längswände (2, 3, 4, 5) durch an den Positiv- oder Negativprofilen (6a, 6b, 6c, 18a, 18b, 18c) vorgesehene Rastverbindungen im zusammengesetzten Zustand vorzugsweise unlösbar verrastbar sind.

14. Wannenträger nach einem der vorhergehenden Ansprüche, **dadurch gekennzeichnet**, daß im zusammengesetzten Zustand zwischen den Querwänden (2, 3) und dem Bodenteil (1) je eine Montageöffnung (7) vorgesehen ist.

15. Wannenträger nach Anspruch 14, **dadurch gekennzeichnet**, daß ein in die Montageöffnung (7) einsteckbares Bodenelement vorgesehen ist.

16. Wannenträger nach einem der vorhergehenden Ansprüche, **dadurch gekennzeichnet**, daß das Bodenteil (1) sowie die Längs- und die Querwände (2, 3, 4, 5) aus Hartschaum und/oder Partikelschaum hergestellt sind.

## Claims

1. A support for bath tubs or shower tubs, comprising a substantially box-shaped structure which can be formed from at least one base part (1), two longitudinal walls (4, 5) and two transverse walls (2, 3), wherein mouldings are provided on the connexion faces, **characterized in that** the mouldings are designed in the form of mutually corresponding positive and negative profiles (6a, 6b, 6c, 9, 10, 11, 13, 14, 15, 18a, 18b, 18c) and are produced in all integral construction with the base part (1) as well as the longitudinal walls (4, 5) and the transverse walls (2, 3).

2. A tub support according to claim 1, **characterized in that** the base part (1) and the transverse walls (2, 3) are each provided with two respective connexion faces for connexion to the longitudinal walls (4, 5).

3. A tub support according to Claim 2, **characterized in that** the longitudinal walls (4, 5) are each provided with one respective connexion face for connexion to the base part (1), on which [connexion face] a first projection (14) designed in the form of a spring is provided for engagement in a groove-like first recess (9) provided on the surface of the base part (1) and a second projection (15) is provided for engagement in a second recess (11) provided on the lateral longitudinal face of the base part (1).

4. A tub support according to Claim 3, **characterized in that** when the spring-like first projection (14) is received in the groove-like first recess (9) the longitudinal walls (4, 5) are pivotable about the base part (1), so that the second projection (15) can be brought into engagement with the second recess (11).

5. A tub support according to one of the preceding Claims, **characterized in that** the connexion faces of the longitudinal walls (4, 5) each have provided thereon one respective recess (13) which corresponds to the lateral longitudinal face of the base part (1) and the edge faces (13a) of which engage around the lateral transverse faces of the base part (1) in the assembled state.

6. A tub support according to one of the preceding Claims, **characterized in that** in the assembled state the outer side (17a) of a first longitudinal wall (4) is arranged extending vertically and that of a second longitudinal wall (5) is arranged extending obliquely inwards into the box in the direction of the base part (1).

7. A tub support according to Claim 6, **characterized in that** the recess (13) provided on the first longitudinal wall (4) is provided with a first bottom (16a) extending parallel to a first outer side (17a), and the recess (13) provided on the second longitudinal wall (5) is provided with a second bottom (16a) extending parallel to a second outer side (17b).

8. A tub support according to one of the preceding Claims, **characterized in that** the positive and negative profiles respectively (6a, 6b, 6c, 18a, 18b, 18c) provided on the longitudinal walls (4, 5) for connexion to the transverse walls (2, 3) are undercut.

9. A tub support according to Claim 8, **characterized in that** the positive and negative profiles respectively (6a, 6b, 6c, 18a, 18b, 18c) extend vertically and taper in the direction of the base part (1).

10. A tub support according to Claim 8 or 9, **characterized in that** the positive profile (18a, 18b, 18c) is provided on the transverse walls (2, 3) and the negative profile (6a, 6b, 6c) is provided on the longitudinal walls (4, 5).

11. A tub support according to one of Claims 6 to 10, **characterized in that** two respective negative profiles (6a, 6b) arranged offset are provided on the second longitudinal wall (5) for connexion to the transverse walls (2, 3).

12. A tub support according to one of Claims 8 to 11, **characterized in that** the positive or negative profile (6a, 6b, 6c, 18a, 18b, 18c) is a dovetail section, T-section, round section, triangular section or square section.

13. A tub support according to one of Claims 8 to 12, **characterized in that** the transverse and the longitudinal walls (2, 3, 4, 5) are lockable, preferably undetachably, by catch connexions provided on the positive or negative profiles (6a, 6b, 6c, 18a, 18b, 18c) in the assembled state.

14. A tub support according to one of the preceding Claims, **characterized in that** one respective assembly opening (7) is provided between the transverse walls (2, 3) and the base part (1) in the assembled state.

15. A tub support according to Claim 14, **characterized in that** a base element which can be inserted into the assembly opening (7) is provided.

16. A tub support according to one of the preceding Claims, **characterized in that** the base part (1) and the longitudinal and the transverse walls (2, 3, 4, 5) are produced from hard foam and/or particle foam.

## Revendications

1. Porte-cuvette pour baignoire ou cuvette de douche, constitué d'un objet, sensiblement en forme de caisson, que l'on peut assembler à partir d'au moins une partie formant le plancher (1), deux parois longitudinales (4, 5) et deux parois transversales (2, 3), dans lequel des profils sont prévus sur les surfaces de liaison, caractérisé par le fait que les profils sont conçus sous forme de profils positifs et négatifs (6a, 6b, 6c, 9, 10, 11, 13, 14, 15, 18a, 18b, 18c) se correspondant l'un à l'autre et sont réalisés d'une seule pièce avec la partie formant le plancher (1) ainsi qu'avec les parois longitudinales (4, 5) et les parois transversales (2, 3).

2. Porte-cuvette selon la revendication 1, caractérisé par le fait que la partie formant le plancher (1) et les parois transversales (2, 3) présentent chacune deux surfaces de liaison pour liaison avec les parois longitudinales (4, 5).

3. Porte-cuvette selon la revendication 1, caractérisé par le fait que chacune des parois longitudinales (4, 5) présente, pour liaison avec la partie formant le plancher (1), une surface de liaison sur laquelle sont prévues une première saillies (14), de conception élastique, pour venir en prise dans un premier évidement (9), en forme de rainure, prévu à la surface de la partie formant le plancher (1) et une seconde saillie (15) pour venir en prise dans un second évidement (11) prévu à la surface longitudinale latérale de la partie formant le plancher (1).

4. Porte-cuvette selon la revendication 3, caractérisé par le fait que, lorsque la première saillie (14) de conception élastique est reçue dans le premier évidement (9) en forme de rainure, les parois longitudinales (4, 5) peuvent pivoter autour de la partie formant le plancher (1), de sorte que l'on peut amener la seconde saillie (15) en prise avec le second évidement (11).

5. Porte-cuvette selon l'une des revendications précédentes, caractérisé par le fait que sur chacune des surfaces de liaison des parois longitudinales (4, 5) est prévue une niche (13) qui correspond à la surface longitudinale latérale de la partie formant le plancher (1) et dont les surfaces de bordure (13a) enserrent, à l'état assemblé, les surfaces transversales latérales de la partie formant le plancher (1).

6. Porte-cuvette selon l'une des revendications précédentes, caractérisé par le fait qu'à l'état assemblé la face extérieure (17a) d'une première paroi longitudinale (4) est disposée verticalement et que celle d'une seconde paroi longitudinale (5) est disposée orientée obliquement en direction de la partie formant le plancher (1) et de l'intérieur du caisson.

7. Porte-cuvette selon la revendication 6, caractérisé par le fait que la niche (13) prévue sur la première paroi longitudinale (4) présente un premier fond (16a) orienté parallèlement à une première face extérieure (17a) et que la niche (13) prévue sur la second paroi longitudinale (5) présente un second fond (16a) orienté parallèlement à une seconde face extérieure (17b).

8. Porte-cuvette selon l'une des revendications précédentes, caractérisé par le fait que les profils positifs et négatifs (6a, 6b, 6c, 18a, 18b, 18c) prévus sur les parois longitudinales (4, 5) pour liaison avec les parois transversales (2, 3) forment des chambrages.

9. Porte-cuvette selon la revendication 8, caractérisé par le fait que les profils positifs ou négatifs (6a, 6b, 6c, 18a, 18b, 18c) sont orientés verticalement et vont en diminuant en direction de la partie formant le plancher (1).

10. Porte-cuvette selon la revendication 8 ou 9, caractérisé par le fait que le profil positif (18a, 18b, 18c) est prévu sur les parois transversales (2, 3) et que le profil négatif (6a, 6b, 6c) l'est sur les parois longitudinales (4, 5).

11. Porte-cuvette selon l'une des revendications 6 à 10, caractérisé par le fait que sur la seconde paroi longitudinale (5) sont chaque fois prévus, pour liaison avec les parois transversales (2, 3), deux profils négatifs (6a, 6b) disposés décalés.

12. Porte-cuvette selon l'une des revendications 8 à 11, caractérisé par le fait que le profil positif ou négatif (6a, 6b, 6c, 18a, 18b, 18c) est un profil en queue d'aronde, en T, rond, triangulaire ou quadrilatère.

13. Porte-cuvette selon l'une des revendications 8 à 12, caractérisé par le fait que les parois transversales et les parois longitudinales (2, 3, 4, 5) peuvent, à l'état assemblé, se cranter, de préférence de façon non détachable, grâce aux liaisons de crantage prévues sur les profils positifs ou négatifs (6a, 6b, 6c, 18a, 18b, 18c).

14. Porte-cuvette selon l'une des revendications précédentes, caractérisé par le fait qu'à l'état assemblé une ouverture de montage (7) est prévue entre chacune des parois transversales (2, 3) et la partie formant le plancher (1).

15. Porte-cuvette selon la revendication 14, caractérisé par le fait qu'est prévu un élément de plancher qui peut s'introduire par l'ouverture de montage (7).

16. Porte-cuvette selon l'une des revendications précédentes, caractérisé par le fait que la partie formant le plancher (1) ainsi que les parois longitudinales et les parois transversales (2, 3, 4, 5) sont fabriquées en mousse dure et/ou en mousse particulaire.
